# FASCICULE DE BREVET EUROPEEN

(11) **EP 2 841 664 B1**
(45) Date de publication et mention de la délivrance du brevet: **22.05.2019**
(21) Numéro de dépôt: 13721620.6
(22) Date de dépôt: 26.04.2013
(51) Int. Cl.: E04F 13/08, E04F 13/12

(54) **SYSTÈME DE RECOUVREMENT D'UNE TOLE**
SYSTEM ZUR ABDECKUNG EINES METALLBLECHS
SYSTEM FOR COVERING A METAL SHEET

(30) Priorité: 27.04.2012 FR 1253949
(43) Date de publication de la demande: 04.03.2015
(73) Titulaire: Bacacier 3 S, 63800 Cournon-d'Auvergne (FR)
(72) Inventeur: FAISANDIER, Julien, F-63110 Beaumont (FR)
(74) Mandataire: Lavoix
(86) Numéro de dépôt international: PCT/EP2013/058777
(87) Numéro de publication internationale: WO 2013/160463

(56) Documents cités:
- US-A- 2 148 858
- US-A1- 2005 183 369

## Description

L'invention a trait à des accessoires destinés à être utilisés en association avec une tôle dans un bâtiment dont un revêtement externe est réalisé par une tôle de bardage.

Par tôle, nervurée ou non, on désigne une plaque ou tôle, notamment du type connu sous l'appellation de tôle de bardage couramment utilisée pour le revêtement des faces extérieures de bâtiments utilitaires. Une telle tôle peut être en métal, en polymère, en matériau composite ou en bois. Elle est souvent utilisée pour se fixer dans la structure d'un bâtiment, directement ou par l'intermédiaire d'un substrat ou un support monté sur la structure et intercalé entre la tôle et cette structure pour ménager un espace d'isolation ou de logement d'accessoires fonctionnels dans la paroi ainsi revêtue.

Par structure, on désigne une ossature de poutrelles assemblées ou un élément de mur ou paroi, pleine ou non, situé en intérieur ou en extérieur, que cette ossature ou cet élément soit vertical, horizontal ou incliné. Il s'agit, par exemple, d'un mur de séparation, d'un mur porteur ou d'un mur de maintien d'un talus. Par structure on désigne également la charpente du toit d'un bâtiment.

Dans les constructions à système de bardage, les tôles sont fixées en général, directement ou indirectement, à l'ossature à l'aide d'une attache de fixation telle qu'une vis enfoncée dans la structure à travers un perçage dans la tôle. En général, un organe d'étanchéité est interposé pour assurer l'étanchéité du revêtement à l'eau et à l'air par rapport à l'intérieur du bâtiment, conformément à la règlementation en vigueur.

Le revêtement ainsi obtenu est destiné à durer longtemps et ne souffre guère, sans perdre une partie de son efficacité, qu'on cherche à désassembler certaines parties ou certaines tôles pour les modifier dans un but technique ou esthétique. De la même manière, si un accessoire d'affichage ou de signalisation par exemple, est nécessaire dans la paroi revêtue, il n'est pas aisé de l'ajouter après coup sans effectuer un perçage supplémentaire de la tôle, au risque d'affaiblir celle-ci, ou encore d'intervenir sur un élément de sa fixation dans la structure sans endommager les qualités de cette dernière. En outre, si l'accessoire rajouté doit être enlevé, modifié ou remplacé par un autre, un nouveau perçage doit en général être effectué au détriment de l'intégrité de la tôle de support.

Dans une autre demande de brevet déposée en même temps que la présente, le demandeur décrit un nouveau dispositif de revêtement pour un bâtiment dans lequel un ou plusieurs accessoires peuvent être montés sur la tôle de revêtement tout en préservant l'intégrité physique et structurelle de celle-ci et celle de sa fixation dans la structure. A partir d'un tel système, on peut envisager de faire évoluer sensiblement l'aspect extérieur des façades revêtues en tôle de bardage en ajoutant des accessoires suivant une grande variété de configurations et de destinations fonctionnelles et en les modifiant, le cas échéant, au cours du temps en fonction des besoins ou des contraintes.

On peut vouloir, notamment suivant une application de ce nouveau dispositif, utiliser de tels accessoires en recouvrement supplémentaire de la tôle de bardage ou d'un secteur de sa surface. Ces accessoires peuvent être alors juxtaposés dans une ou plusieurs directions et peuvent être enlevés, modifiés, ou remplacés à volonté sans affecter l'intégrité de la tôle de bardage sous jacente. De tels accessoires peuvent être constitués par des plaques de forme parallélépipédique, notamment carrée, analogues à des outils connus sous le nom de cassettes déjà utilisées en revêtement de façade simple, comme dans US-A-2005/0183369 et US 2 148 858 détaillés plus bas, et non en recouvrement complémentaire. Typiquement des cassettes appropriées à cet effet comportent une plaque parallélépipédique pourvue à sa périphérie de bordures ou chants latéraux. Dans une application ici évoquée les bords inférieurs de ces bordures viennent prendre appui à la surface de la tôle de bardage, dans des zones de réception spécialement prévues à cet effet. A leur partie inférieure ces bordures sont munies de pattes de fixation qui s'appliquent contre la surface de la tôle de bardage dans ces zones de réception. Ces pattes comportent une ou plusieurs ouvertures pour le passage d'organes de fixation prévus à l'avance dans les zones de réception de la tôle de bardage pour fixer l'accessoire.

Par ce moyen on peut donc, à l'aide de cassettes décoratives fixées sur les tôles d'un bardage de type nouveau évoqué ci-dessus, réaliser des effets visuels intéressants en les juxtaposant dans une ou plusieurs directions, tout en laissant subsister entre les surfaces externes utiles de ces cassettes des intervalles suffisants pour loger les pattes engagées sur leurs organes de fixation.

En principe la largeur des intervalles entre les cassettes contiguës est suffisante pour accommoder une seule rangée ou ligne d'organes de fixation pour les accessoires. Lorsqu'on veut fixer deux accessoires, munis chacun d'une patte de fixation sur toute sa longueur, côte à côte de part et d'autre de cet intervalle il faut donc que les pattes de fixation des deux accessoires viennent se chevaucher pour permettre aux ouvertures alignées de deux pattes superposées de s'engager sur un même organe de fixation issu de la zone de réception d'une tôle de bardage dans l'intervalle entre les cassettes. Cette superposition crée des surépaisseurs et des inégalités dans la zone de réception à la surface de la tôle de bardage. Or ces surépaisseurs sont nuisibles à l'aspect final de la structure, à l'efficacité de la fixation des accessoires sur la tôle, à l'étanchéité des fixations entre l'accessoire, la tôle et la structure, et à la facilité de mise en oeuvre notamment au montage et démontage d'éléments sélectionnés dans le système de recouvrement.

Comme évoqué plus haut, US-A-2005/0183369 propose, quant à lui, des casettes de revêtement à fixer directement sur une structure constituée de poutrelles croisées. Du fait de l'absence d'une tôle de bardage entre la structure sous-jacente et les cassettes, on comprend que les contraintes de conception et d'installation de ce type de cassette de revêtement simple sont moins fortes que pour les cassettes à fixer sur une tôle, comme bien expliquer jusqu'ici dans le présent document. De plus, les cassettes de US-A-2005/0183369 présentent la particularité d'être équipées de pattes de liaison à la structure sous-jacente, qui sont amovibles par rapport au reste de la cassette, en particulier dans le but d'accommoder les dilatations et contractions des cassettes dues au changement de température. En ajoutant à cela la présence d'une couche isolante massive sur la face de ces pattes amovibles, tournée vers la structure sous-jacente, on comprend que les cassettes de US-A-2005/0183369 sont inappropriées, voire incompatibles, pour recouvrir une tôle de bardage en tenant compte des organes présents sur la tôle pour fixer celle-ci à la structure sous-jacente.

Egalement évoqué plus haut, US 2 148 858, qui peut être considéré comme l'état de la technique le plus proche de l'invention, divulgue des cassettes de revêtement métalliques, qui, juxtaposées directement sur un mur sous-jacent ou sur une planche de bois ensuite rapportée sur un mur sous-jacent, sont destinées à simuler un mur carrelé, par exemple de salle de bain, deux cassettes ainsi juxtaposées ayant leur bord adjacent qui délimitent entre eux une zone de jonction rectiligne et d'une largeur régulière. Chaque cassette comprend, sur chacun de ses quatre bords, une lèvre pliée. L'extrémité libre de chaque lèvre est pourvue, dans une première partie longitudinale, d'une fente traversante et, dans une seconde partie longitudinale, d'une patte pliée qui s'étend en saillie avec une dimension plus grande que la distance séparant les bords adjacents de deux cassettes juxtaposées : lors de l'assemblage de deux cassettes juxtaposées, la patte d'une des lèvres appartenant à l'une des cassettes est introduite dans la fente de la lèvre en regard appartenant à l'autre cassette et émerge substantiellement de cette fente sous cette autre cassette. En engageant ainsi la partie terminale des pattes de chaque cassette profondément dans une fente des cassettes adjacentes, US 2 148 858 garantit la tenue en place des cassettes juxtaposées, ainsi verrouillées directement les unes avec les autres. Cependant, on comprend que cela rend impossible de retirer l'une des cassettes sans avoir préalablement retiré les cassettes adjacentes qui, elles-mêmes, doivent être libérées des cassettes autour d'elles, et ainsi de suite : autrement dit, il est impossible de faire évoluer l'aspect du revêtement de façade en ne remplaçant qu'une ou que quelques cassettes, sauf à en déposer la totalité ou la quasi-totalité. Dans la logique de l'enseignement technique de US 2 148 858, cela se comprend car les cassettes que propose ce document sont exclusivement conçues pour être installées à demeure, de manière verrouillée les unes avec les autres, ce qui ne répond pas de manière satisfaisante à la problématique évoquée plus haut.

L'invention vise à améliorer le revêtement d'une structure à l'aide d'accessoires montés de manière juxtaposée ou contiguë sur un ensemble de tôles de bardage préalablement fixées à la structure.

A cet effet, l'invention a pour objets un système de recouvrement tel que défini à la revendication 1, ainsi qu'un ensemble tel que défini à la revendication 9.

Avec de tels accessoires on peut recouvrir aisément toute la surface d'une tôle, sans chevauchement entre les pattes d'appui des accessoires et sans altérer l'étanchéité de la fixation de la tôle sur la structure. On peut ainsi moduler l'aspect extérieur d'une tôle de bardage dans l'espace ou dans le temps, en conservant les conditions pour une bonne fixation des accessoires juxtaposés de part et d'autre d'une zone de réception partagée à la surface de la tôle de bardage, et tout en tenant compte de la présence et de la disposition des organes de fixation préalable de la tôle sur la structure.

On conforme ainsi ces pattes de chaque accessoire de façon telle qu'elles puissent coopérer avec les organes précités en vue de fixer les accessoires sur la tôle et telle que, entre deux accessoires juxtaposés, ces pattes s'intercalent dans la zone de réception correspondante à la surface de la tôle concernée, sans se chevaucher. La disposition des pattes peut avantageusement être adaptée pour que les pattes de deux accessoires adjacents s'alignent en alternance le long d'une zone de jonction rectiligne entre les accessoires fixés sur une tôle.

Selon un mode de réalisation, la face supérieure d'un accessoire est pourvue de lamages de renfort structurels. Des orifices dans cette face sont adaptés pour fixer, de manière amovible, un autre accessoire. Avantageusement dans ce cas l'autre accessoire, fixé sur l'accessoire premier nommé est une plaque décorative de dimensions supérieures à celles de ce premier accessoire. On peut également faire en sorte que des orifices au fond de la partie en retrait de la zone de lamage coïncident, au montage de l'accessoire, avec le prolongement de certains des organes de fixation de la tôle sur la structure sous jacente de la construction revêtue par le bardage. Ces prolongements traversent ces orifices et peuvent être associés à un élément de serrage, tel qu'un écrou par exemple qui permet de renforcer la fixation de l'accessoire sur la façade recouverte, sans nécessairement que cette fixation revête un caractère permanent contrairement à la fixation sous jacente de la tôle dans la structure.

Des caractéristiques additionnelles avantageuses du système et de l'ensemble conformes à l'invention sont spécifiées aux revendications dépendantes.

L'invention sera mieux comprise et d'autres avantages de celle-ci apparaîtront plus clairement à la lecture de la description qui va suivre d'un accessoire réalisé conformément à plusieurs modes de réalisation de l'invention, donnée uniquement à titre d'exemple et faite en se référant aux dessins annexés dans lesquels :
- la figure 1 est une vue en perspective d'une tôle nervurée adaptée pour recevoir un accessoire d'un système conforme à l'invention,
- la figure 2 est une vue en perspective, à plus grande échelle, d'un accessoire d'un système conforme à un mode de réalisation de l'invention,
- la figure 3 est une vue en perspective, à plus petite échelle, de plusieurs accessoires de la figure 2, recouvrant plusieurs tôles assemblées, deux accessoires étant représentés en configuration de pré montage,
- la figure 4 est une vue de bout, à plus grande échelle, selon la flèche IV à la figure 3,
- la figure 5 est une vue en perspective, similaire à la figure 3 et à une autre échelle, les accessoires assemblés illustrés à la figure 3 formant des supports pour la fixation d'autres accessoires en forme de plaque, une plaque étant illustrée en cours de mise en place,
- la figure 6 est une vue de côté selon la flèche VI à la figure 5 et à la même échelle que la figure 4,
- la figure 7 est une vue en perspective, similaire et à la même échelle que la figure 2, d'un accessoire d'un système conforme à un autre mode de réalisation de l'invention,
- la figure 8 est une vue de dessus, à plus petite échelle, de plusieurs accessoires de la figure 7 assemblés,
- les figures 9 et 10 sont des vues de dessus, à la même échelle que la figure 8, d'accessoires de systèmes conformes à deux autres modes de réalisation de l'invention, deux accessoires identiques pour chaque mode de réalisation étant illustrés en position de pré assemblage, et
- la figure 11 est une vue de dessus d'encore un autre mode de réalisation d'un accessoire d'un système conforme à l'invention.

La figure 1 représente une tôle 1 pourvue de deux nervures longitudinales 2, 3, parallèles et ouvertes, constitutives chacune d'un bord de la tôle 1, en l'espèce celui correspondant à la longueur de la tôle, celle-ci étant configurée en rectangle. En variante, la tôle est configurée en carré et/ou d'autres nervures longitudinales sont ménagées sur la tôle 1.

Le corps principal 4 de la tôle 1, c'est-à-dire la partie s'étendant entre les deux nervures 2, 3 parallèles, est pourvu de trois groupes G1 à G3 de reliefs allongés 5 disposés parallèlement les uns aux autres et perpendiculairement aux nervures 2, 3. Ces groupes G1 à G3 de reliefs 5 sont séparés par des zones planes 6. En variante, le corps principal 4 peut être plat ou pourvu de reliefs de formes différentes, par exemple en forme d'étoile, de feuille ou de vague.

Les nervures 2, 3 sont en forme de double S, c'est-à-dire présentant deux parties en relief R1, R2 de part et d'autre d'une partie R3 en creux, par rapport à un plan moyen P de la tôle 1. Dans l'exemple ici décrit, la tôle 1 est une tôle de bardage destinée à revêtir la façade d'un bâtiment comportant une ossature ou structure non représentée à laquelle est fixée de façon permanente la tôle par des organes de fixation à tiges, tels que des vis, dont une extrémité traverse la tôle avant de s'enfoncer dans la structure. Une tête, collerette ou autre élément de serrage coopérant avec la tige assure l'application de la tôle contre la structure avec l'effort de serrage procuré par l'accrochage de la vis dans la structure. De tels organes de fixation sont visibles à la figure 3 avec une tige désignée par la référence 26 et une collerette d'appui ou de serrage 25.

Un premier type d'accessoire 7 est illustré à la figure 2. Il est configuré en une plaque parallélépipédique à base carrée, réalisée en un matériau rigide, par exemple en métal, en polymère, en matériau composite ou en bois. Cette plaque 7, par la suite dénommée « cassette support », a ses quatre côtés pliés, ici à angle droit, par rapport à une face 12 de la plaque 7, formant ainsi quatre lèvres, flancs, chants ou bordures latérales 8 à 11 perpendiculaires à la surface de la tôle de bardage. La face 12 est dite supérieure, s'agissant de la face destinée à rester visible lorsque la cassette support 7 est en position sur une tôle 1. Les lèvres 8 à 11 sont orientées vers la tôle 1 lorsque la cassette support 7 est fixée sur la tôle 1.

Des moyens de fixation de la cassette support 7 sur la tôle 1 comprennent des pattes allongées 13 à 17 s'étendant à partir des extrémités libres des lèvres 8 à 11. Ces pattes sont orientées vers l'extérieur de la cassette support 7, parallèlement à la face 12, donc perpendiculairement aux lèvres 8 à 11. Chaque patte 13 à 17 est monobloc avec la lèvre 8 à 11 à partir de laquelle elle s'étend.

Chaque patte 13 à 17 est pourvue d'au moins un orifice 18 ménagé sensiblement en position centrale pour les pattes 14 à 17 et au voisinage d'une extrémité pour la patte 13. Ces orifices ou certains d'entre eux sont destinés à recevoir une tige d'un organe de fixation qui participe, à la fois, à la fixation de la cassette sur la tôle et à la fixation de la tôle sur une structure recouverte par le bardage. La fixation de la tôle sur la structure est réalisée de la manière expliquée ci-dessus à propos des figures 1 et 3 (cf. la tige 26 de la figure 3 avec collerette de serrage 25 pour fixer la tôle 1 contre une structure). La fixation de la cassette sur la tôle est réalisée grâce à un prolongement fileté de la tige 26 du côté extérieur de la tôle 1 à travers un orifice 18 d'une patte de fixation telle que les pattes 13 à 17 de la figure 2 pour la fixation d'une patte de la cassette 10 dans une zone de réception à la surface externe de la tôle 1. On distingue sur la figure 3 des écrous borgnes 27 à l'extrémité du prolongement de la tige respective 26 qui en se vissant sur ladite extrémité peuvent s'appliquer contre les bords d'un orifice 18 pour serrer la patte 13 à 17 correspondante contre la tôle 1 ou contre une pièce d'appui intercalée entre les deux. Les pattes de la cassette peuvent être démontées en desserrant les écrous 27 sans affecter la tôle 1 ni sa fixation dans la structure.

Selon la disposition ici représentée de l'invention, les pattes 13 à 17 sont disposées différemment sur chaque lèvre. Sur la lèvre 10, la patte 13 est fixée à une extrémité de la lèvre 10 qui est en regard avec une extrémité de la lèvre 11. En d'autres termes, la patte 13 est située au niveau du coin défini par les lèvres 10 et 11. Les lèvres 8 et 11 sont équipées, en position centrale, respectivement des pattes 15 et 14. Les pattes 16 et 17 sont situées au voisinage des extrémités de la lèvre 9.

Dans la face 12 de la cassette support 7 est formé un lamage central 19 en retrait par rapport à cette face, ménagé parallèlement aux lèvres parallèles 9 et 11 et à partir duquel s'étendent, de part et d'autre, d'autres lamages. Deux lamages 20 sont perpendiculaires au lamage 19 et situés en position médiane sur le lamage 19. A chaque extrémité du lamage 19, deux lamages 21, 22 sont disposés angulairement. L'ensemble des lamages 19 à 22 est ainsi en forme d'arbre ou d'étoile. Cette structure permet de renforcer la cassette lorsque celle-ci est destinée à servir de support à d'autres accessoires dont le poids ou la prise au vent peuvent s'avérer important. Dans ce cas, on peut prévoir de ménager des orifices 23 dans le lamage central 19, comme montré par la figure 3, pour permettre le passage d'extrémités de tiges d'organes de fixation complémentaires, telles que 26, ici au nombre de trois, installées initialement pour renforcer avec leur collerette 25 le montage de la tôle de bardage 70 sur la structure suivant des lignes transversales entre les nervures latérales 2 et 3. Dans cette configuration, et notamment si la cassette doit supporter des charges, on utilise alors avantageusement ces extrémités des tiges d'accrochage au débouché des orifices 23 pour réaliser aussi un ancrage supplémentaire de la cassette 10 contre la tôle 1 à l'aide d'écrous borgnes référencés 29 sur la figure 3.

Entre les lamages 19 à 22 les zones plates de la face 12 ont des formes et dimensions adaptées pour recevoir, avantageusement de manière amovible, des organes de fixation des faces d'appui ou de support appartenant à divers accessoires, par exemple des vis dont les têtes, telles que 29a, sont visibles à la figure 5, des clips ou autres. Une telle cassette support 7 est ainsi destinée, une fois en place sur une tôle 1, à former un support de fixation, éventuellement amovible, pour d'autres accessoires tout en étant, avantageusement, elle-même amovible.

Les orifices 18 des pattes 13 à 17 permettent la fixation de la cassette support 7 sur une zone de réception Z ménagée sur la tôle 1. Dans un mode de réalisation préféré, une zone de réception Z sur la tôle 1, visible à la figure 1, est délimitée, d'une part, par les nervures 2, 3 et d'autre part, par deux zones planes 6 voisines. En d'autres termes, la surface de la zone de réception Z est matérialisée par un groupe G1 à G3 de reliefs 5.

La figure 3 illustre trois tôles 1 disposées côte à côte, avec un recouvrement partiel de leurs nervures 2, 3. Chaque zone de réception Z de chaque tôle 1 reçoit une cassette support 7. Celle-ci est fixée sur la tôle 1 par les pattes 13 à 17. La disposition des pattes 13 à 17 permet, lorsqu'une cassette 7 est positionnée à côté d'une autre cassette 7 pourvue de pattes 13 à 17 identiques, d'amener en regard deux des lèvres 8 à 11 de deux cassettes 7. Celles-ci sont orientées de sorte que leurs pattes respectives 13 à 17 sont décalées l'une par rapport à l'autre, afin de minimiser l'espace entre les deux cassettes 7 adjacentes sans que ces dernières soient pour autant jointives et sans que leurs pattes 13 à 17 se chevauchent, même partiellement.

On délimite ainsi entre les cassettes support 7 adjacentes une zone de jonction 24, sachant que chaque cassette support 7 peut être adjacente de quatre cassettes support 7.

Cette zone de jonction 24 est minimale, rectiligne et d'une largeur régulière. Les pattes 13 à 17 de deux cassettes support 7 adjacentes se trouvent toujours dans le prolongement l'une de l'autre et jamais face à face ou en chevauchement. Ainsi, comme illustré à la figure 3, les cassettes support 7, en place sur les tôles 1 assemblées, forment un quadrillage régulier.

Les pattes 13 à 17 assurent la fixation de la cassette support 7 sur une zone de réception Z de la tôle 1. Cette fixation peut être définitive : une ou plusieurs cassette(s) support 7 peu(ven)t ainsi équiper à demeure une tôle 1 déjà en position sur une face d'une structure, pour autant que les dimensions de la cassette 7 sont adaptées à celles de la zone de réception Z de la tôle 1. De manière préférée, les pattes 13 à 17 sont fixées de manière amovible sur la tôle 1, en tirant profit de leur coopération avec les organes de fixation de la tôle 1 sur la structure comme expliqué auparavant : dans ce cas, les orifices 18 des pattes 13 à 17 sont insérés autour de l'extrémité supérieure libre des tiges filetées 26 jusqu'à s'appliquer sur la face supérieure des collerettes 25 dont l'autre face maintient la tôle 1 sur la structure, tandis que l'extrémité supérieure de chacune de ces tiges 26 est munie d'un écrou borgne 27 dont les dimensions assurent le maintien, par serrage réversible, des pattes 13 à 17 sur la face supérieure de la collerette 25 de serrage de la tôle 1.

Dans tous les cas, on comprend que la conception des pattes 13 à 17 a, comme double contrainte, d'éviter tout chevauchement entre les pattes d'accessoires juxtaposés et de permettre la fixation des accessoires sur la tôle en coopérant avec les organes de fixation de la tôle sur la structure sous-jacente alors que ces organes de fixation sont déjà en place et donc implantés vis-à-vis de la structure sous-jacentes selon un motif prédéterminé.

Comme cela apparaît à la figure 4, on ménage sous les cassettes support 7 fixées sur les tôles 1, un espace E permettant, par exemple, le passage d'une gaine, d'un câble ou la mise en place d'un isolant ou le maintien d'une lame d'air. Par ailleurs, la configuration des cassettes support 7 permet de limiter la surépaisseur de l'ensemble tôle 1 et cassette 7 par rapport à l'épaisseur initiale de la tôle 1, comme cela est particulièrement visible à la figure 4. L'ensemble tôle 1 et cassette support 7 a ainsi une hauteur H qui peut ici être voisine de la hauteur des nervures 2 ou 3.

La figure 5 illustre la mise en place d'autres accessoires sur les cassettes support 7 préalablement fixées sur les tôles 1, comme représenté à la figure 4. Ici, les accessoires sont tous identiques et formés de plaques décoratives 28, en l'espèce de forme carrée. Celles-ci sont fixées par des vis 29a sur les faces 12 des cassettes support 7. Les dimensions des plaques 28 sont supérieures à celles des cassettes support 7 de sorte qu'une fois fixées, deux plaques 28 adjacentes sont jointives et masquent la zone de jonction 24 entre deux cassettes support 7, comme cela apparait à la figure 6.

Ces plaques 28 sont par exemple, en bois, en verre, en métal, en polymère ou en matériau composite. Elles peuvent être peintes, imprimées, gravées ou pourvues de reliefs. La présence des plaques 28 augmente sensiblement la hauteur H28 de l'ensemble cassette 7, plaque 28 et tôle 1 par rapport à la hauteur H, comme cela ressort de la figure 6.

L'accessoire fixé sur la ou les cassette(s) support 7 peut, dans d'autres modes de réalisation, être par exemple, une lettre en relief, une enseigne, un projecteur, un haut-parleur, une caméra, une jardinière, un mât, un fil, un câble électrique ou autre.

En variante, l'accessoire fixé sur la cassette support 7 peut être en lui-même pourvu d'élément de fixation d'autres accessoires. Un tel accessoire est, par exemple, une potence de fixation d'un autre accessoire ou une rampe de réception de projecteurs et/ou de haut-parleurs.

En fait une telle cassette support 7 est adaptée pour maintenir, de manière amovible, tout type accessoire. Ceci permet donc de modifier, à volonté, l'aspect extérieur de la paroi recouverte par la tôle 1.

La figure 7 représente un autre type d'accessoire 70, selon un second mode de réalisation de l'invention.

L'accessoire 70 est configuré en plaque carrée, de dimensions similaires à celles de la cassette support 7. En variante, sa forme et/ou ses dimensions sont différentes.

Comme la cassette support 7, la plaque 70 a ses côtés pliés, ici à angle droit, formant ainsi quatre lèvres 71 à 74 perpendiculaires à une face 75, dite supérieure et destinée à être visible lorsque la plaque 70 est en position sur une tôle 1.

La plaque 70 est pourvue, sur les extrémités libres de ses quatre lèvres 71 à 74, de pattes 130 à 170 identiques aux pattes 13 à 17, tant en ce qui concerne la forme, les dimensions que leur répartition sur les lèvres, à celles équipant la cassette support 7.

La plaque 70 n'est pas équipée, sur sa face 75, de moyens de réception, de manière amovible, d'accessoires. En d'autres termes, la plaque 70 ne diffère de la cassette support 7 que par la face 75. Cette face 75 est adaptée pour former, en elle-même, un élément décoratif. Elle ne comporte pas de fixation complémentaire analogue aux éléments d'accrochage centraux 23 de la figure 2 ni de lamages de raidissement.

La figure 8 illustre, de manière schématique, l'assemblage de plusieurs plaques 70. Deux plaques 70 adjacentes définissent entre deux de leurs lèvres respectives 71 à 74, positionnées en regard l'une de l'autre, une zone de jonction 76 sans chevauchement de leurs pattes 130 à 170 respectives. Comme avec les cassettes 7, on réalise un quadrillage régulier, les zones de jonction 76 formant des lignes rectilignes, de largeur constante.

La figure 9 représente deux accessoires 700 conformes à un autre mode réalisation de l'invention. Ces accessoires sont en forme de plaques 700 et représentées en position de pré assemblage. Les plaques 700 sont carrées et pourvues, sur leurs quatre côtés pliés à angle droit et formant des lèvres similaires aux lèvres 71 à 74 ou 8 à 11, de pattes allongées 710 à 713. Ces pattes 710 à 713 sont similaires aux pattes 13 à 17 et 130 à 170, en particulier elles sont pourvues d'au moins un orifice 714.

En revanche la répartition des pattes 710 à 713 est différente de celles précédemment décrites. Pour faciliter le repérage des positions des pattes 710 à 713, on référence A, B, C, D les côtés de la plaque 700, selon le sens horaire, en partant du côté supérieur de la plaque 700 en regardant la figure 9. Les positions des pattes 710 et 712 sont similaires à celles des pattes 15 et 17, 150 et 170 à savoir respectivement au niveau d'une extrémité d'un premier côté B et en position médiane sur un second côte D parallèle au côte B.

La patte 711 est située à proximité de la patte 710, au niveau d'une extrémité d'un côte C perpendiculaire au côte B portant la patte 710. La patte 713 est de plus grande longueur que les pattes 710 à 712, en l'espèce voisine du double. Elle est pourvue de deux orifices 714 et elle est fixée au voisinage d'une extrémité du côté A constitutive d'un coin de la plaque 700 avec le côté D portant la patte 712. Il s'agit donc d'une autre répartition des moyens de fixation de l'accessoire 700 permettant également, lorsque plusieurs plaques 700 sont assemblées, de définir des zones de jonction 76 rectilignes et de largeur régulière, sans chevauchement des pattes 710 à 713.

La figure 10 illustre un autre mode de réalisation de l'invention. Deux accessoires en forme de plaques 720, identiques, sont représentées en position de pré assemblage. Les plaques 720 sont similaires aux plaques 700, à savoir qu'elles sont équipées de pattes percées 721 à 724. La répartition des pattes 721 à 724 est différente, sachant que les pattes 721 à 724 ont les mêmes dimensions que les pattes 710 à 713. La patte 710 est identique à la patte 723 et les pattes 711 et 712 sont identiques aux pattes 721 et 722. Les pattes 724 et 713 sont identiques.

En revanche, la répartition des pattes 721 à 724 est différente. En comparant les plaques 700 et 720 telles que représentées aux figures 9 et 10 et en utilisant les mêmes références A, B, C, D pour désigner les côtés de la plaque 720, on constate que les positions, d'une part, des pattes 713 et 724 et d'autre part, des pattes 711 et 722 sont similaires. En revanche, les positions respectives des pattes 710, 712 et 721, 723 sont inversées. La patte 721 est en position médiane sur le côté B alors que la patte 712 est située, en position médiane, sur le côté D. De même, la patte 710 est situé au niveau du coin défini par les côtés B et C alors que la patte 723 est au niveau du coin formé par les côtés C et D.

On réalise ainsi, comme avec les plaques 700, un assemblage régulier, sans chevauchement des pattes 721 à 724, avec une zone de jonction entre les pattes rectiligne et d'une largeur régulière.

D'autres modes de réalisation, non illustrés, concernent des répartitions différentes des moyens de fixation, c'est à dire des pattes sur les côtés des accessoires. Par ailleurs, ces moyens de fixation peuvent éventuellement avoir des formes et/ou des dimensions différentes, pour autant que la répartition des moyens de fixation sur les bords des accessoires permet un assemblage des accessoires, sans chevauchement des moyens de fixation et avec des zones de jonction rectilignes et régulières. Ainsi, à titre d'exemple non limitatif, la figure 11 montre un accessoire en forme de plaque 730, équipé de pattes percées 731, 732, 733, 734 et 735 qui sont structurellement différentes des pattes percées montrées sur les figures précédentes, mais qui sont fonctionnellement similaires à celles-ci.

## Revendications

1. Système de recouvrement d'au moins un secteur de la surface d'une tôle (1), notamment de bardage, qui est fixée de façon permanente sur une structure sous-jacente par des organes de fixation,
ce système incluant des accessoires (7 ; 70 ; 700 ; 720 ; 730) qui sont juxtaposés dans au moins une direction en recouvrement de la tôle de manière qu'une zone de jonction (24 ; 76), rectiligne et d'une largeur régulière, est délimitée entre les bords adjacents de deux accessoires juxtaposés,
dans lequel chaque accessoire (7 ; 70 ; 700 ; 720 ; 730) comprend, sur chacun de ses bords, une lèvre (8 à 11 ; 71 à 74) qui est pliée par rapport au reste de l'accessoire et à l'extrémité libre de laquelle s'étend au moins une patte (13 à 17 ; 130 à 170 ; 710 à 713 ; 721 à 724 ; 731 à 735) d'appui sur une zone de réception (Z) ménagée sur la tôle (1), ladite au moins une patte étant monobloc avec la lèvre, et les pattes de chaque accessoire étant conformées pour coopérer avec lesdits organes de fixation de manière à fixer l'accessoire sur la zone de réception,
et dans lequel les pattes (13 à 17 ; 130 à 170 ; 710 à 713 ; 721 à 724 ; 731 à 735) prévues sur les bords adjacents de deux accessoires juxtaposés (7 ; 70 ; 700 ; 720 ; 730) ne se chevauchent pas les unes avec les autres le long de ladite zone de jonction correspondante (24 ; 76),
**caractérisé en ce que** les pattes (13 à 17 ; 130 à 170 ; 710 à 713 ; 721 à 724 ; 731 à 735) prévues sur les bords adjacents de deux accessoires juxtaposés (7 ; 70 ; 700 ; 720 ; 730) s'alignent en alternance le long de ladite zone de jonction correspondante (24 ; 76), chaque accessoire étant ainsi amovible.

2. Système selon la revendication 1, **caractérisé en ce que** chaque accessoire est configuré en une plaque parallélépipédique (7 ; 70 ; 700 ; 720 ; 730) qui est réalisée en un matériau rigide et dont les côtés sont munis des pattes (13 à 17 ; 130 à 170 ; 710 à 713 ; 721 à 724 ; 731 à 735).

3. Système selon la revendication 2, **caractérisé en ce que** la plaque parallélépipédique (7 ; 70 ; 700 ; 720 ; 730) de chaque accessoire est à base carrée.

4. Système selon l'une des revendications 2 ou 3, **caractérisé en ce que** sur un premier (10 ; 74) des côtés de la plaque parallélépipédique (7 ; 70 ; 730) de chaque accessoire, une première (13 ; 130 ; 732) des pattes (13 à 17 ; 130 à 170 ; 731 à 735) est fixée à une extrémité de ce premier côté, qui est en regard d'une extrémité d'un deuxième (11 ; 73) des côtés ; **en ce que**, sur le deuxième côté (11 ; 73) et un troisième (8 ; 72) des côtés de la plaque, des deuxième (14 ; 140 ; 733) et troisième (15 ; 150 ; 734) pattes sont respectivement fixées en position centrale de ces deuxième et troisième côtés ; et **en ce que**, sur le quatrième côté (9 ; 71) de la plaque, reliant l'un à l'autre les premier (10 ; 74) et deuxième (11 ; 73) côtés, des quatrième (16 ; 160 ; 731) et cinquième (17 ; 170 ; 735) pattes sont respectivement fixées au voisinage des extrémités de ce quatrième côté.

5. Système selon l'une quelconque des revendications précédentes, **caractérisé en ce que** chaque patte (13 à 17 ; 130 à 170 ; 710 à 713 ; 721 à 724 ; 731 à 735) de chaque accessoire est percée d'au moins un orifice (18 ; 714) adapté pour recevoir une tige (26) desdits organes de fixation afin de fixer l'accessoire sur la zone de réception (Z) de la tôle (1).

6. Système selon la revendication 5, **caractérisé en ce que** chaque patte (13 à 17 ; 130 à 170 ; 710 à 713 ; 721 à 724 ; 731 à 735) de chaque accessoire est en outre adaptée pour être serrée contre la tôle (1) ou contre une pièce d'appui intercalée entre la patte et la tôle, par un écrou (27) vissé sur la tige (26) desdits organes de fixation.

7. Système selon l'une des revendications précédentes, **caractérisé en ce que** la face supérieure (12) de chaque accessoire (7) est pourvue de lamages (19 à 22) munis d'orifices (23) adaptés pour fixer, de manière amovible, un autre accessoire (28).

8. Système selon la revendication 7, **caractérisé en ce que** l'autre accessoire fixé sur chaque accessoire (7) est une plaque décorative (28) de dimensions supérieures à celles de l'accessoire (7)

9. Ensemble, comprenant :
- une tôle (1),
- des organes de fixation (25 ; 26) adaptés pour fixer de façon permanente la tôle (1) sur une structure sous-jacente, et
- un système de recouvrement conforme à l'une quelconque des revendications 1 à 8, dont les pattes (13 à 17 ; 130 à 170 ; 710 à 713 ; 721 à 724 ; 731 à 735) s'appuient sur une zone de réception (Z) ménagée sur la tôle (1) et coopèrent avec lesdits organes de fixation (25 ; 26) de manière à fixer l'accessoire sur la zone de réception de manière amovible.

10. Ensemble selon la revendication 9, **caractérisé en ce que** la tôle est une tôle de bardage (1).

## Patentansprüche

1. System zur Abdeckung von mindestens einem Bereich der Fläche eines Metallblechs (1), insbesondere zur Verkleidung, welches dauerhaft durch Befestigungselemente auf einer Unterkonstruktion befestigt ist, wobei das System Zubehörteile (7; 70; 700; 720; 730) umfasst, welche in mindestens einer Richtung des Metallblechs das Metallblech abdeckend nebeneinander angeordnet sind, derart, dass ein gerader und gleichmäßig langer Verbindungsbereich (24; 76) zwischen den benachbarten Kanten zweier nebeneinander angeordneter Zubehörteile eingegrenzt wird,
wobei jedes Zubehörteil (7; 70; 700; 720; 730) an jeder seiner Kanten eine Lippe (8 bis 11; 71 bis 74) umfasst, welche im Vergleich zum Rest des Zubehörteils umgebogen ist und an deren freiem Ende sich mindestens eine Lasche (13 bis 17; 130 bis 170; 710 bis 713; 721 bis 724; 731 bis 735) zur Auflage auf einem auf dem Metallblech (1) vorgesehenen Aufnahmebereich (Z) erstreckt, wobei die mindestens eine Lasche einstückig mit der Lippe ist, und die Laschen jedes Zubehörteils so geformt sind, dass sie mit den Befestigungselementen zusammenwirken, um das Zubehörteil auf dem Aufnahmebereich zu befestigen,
und wobei die auf den benachbarten Kanten von zwei nebeneinander angeordneten Zubehörteilen (7; 70; 700; 720; 730) vorgesehenen Laschen (13 bis 17; 130 bis 170; 710 bis 713; 721 bis 724; 731 bis 735) einander entlang des entsprechenden Verbindungsbereichs (24; 76) nicht überlappen,
**dadurch gekennzeichnet, dass** die auf den benachbarten Kanten von zwei nebeneinander angeordneten Zubehörteilen (7; 70; 700; 720; 730) vorgesehenen Laschen (13 bis 17; 130 bis 170; 710 bis 713; 721 bis 724; 731 bis 735) sich abwechselnd entlang des entsprechenden Verbindungsbereichs (24; 76) ausrichten, wodurch jedes Zubehörteil abnehmbar ist.

2. System nach Anspruch 1, **dadurch gekennzeichnet, dass** jedes Zubehörteil als eine quaderförmige Platte (7; 70; 700; 720; 730) ausgebildet ist, welche aus einem steifen Material hergestellt ist und deren Seiten mit Laschen (13 bis 17; 130 bis 170; 710 bis 713; 721 bis 724; 731 bis 735) ausgestattet sind.

3. System nach Anspruch 2, **dadurch gekennzeichnet, dass** die quaderförmige Platte (7; 70; 700; 720; 730) jedes Zubehörteils eine quadratische Grundfläche aufweist.

4. System nach Anspruch 2 oder 3, **dadurch gekennzeichnet, dass** auf einer ersten Seite (10; 74) der Seiten der quaderförmigen Platte (7; 70; 730) jedes Zubehörteils eine erste Lasche (13; 130; 732) der Laschen (13 bis 17; 130 bis 170; 731 bis 735) an einem Ende dieser ersten Seite, welches einem Ende einer zweiten Seite (11; 73) der Seiten zugewandt ist, befestigt ist; dass auf der zweiten Seite (11; 73) und einer dritten Seite (8; 72) der Seiten der Platte jeweils zweite Laschen (14; 140; 733) und dritte Laschen (15; 150; 734) in der Mitte dieser zweiten und dritten Seite befestigt sind; und dass vierte Laschen (16; 160; 731) und fünfte Laschen (17; 170; 735) an der vierten Seite (9; 71) der Platte, welche die erste Seite (10; 74) und die zweite Seite (11; 73) miteinander verbindet, jeweils im Bereich der Enden der vierten Seite befestigt sind.

5. System nach einem der vorangehenden Ansprüche, **dadurch gekennzeichnet, dass** durch jede Lasche (13 bis 17; 130 bis 170; 710 bis 713; 721 bis 724; 731 bis 735) jedes Zubehörteils mindestens eine Öffnung (18; 714) durchgebohrt ist, welche zur Aufnahme eines Schaftes (26) der Befestigungselemente ausgebildet ist, um das Zubehörteil auf dem Aufnahmebereich (Z) des Metallblechs zu befestigen.

6. System nach Anspruch 5, **dadurch gekennzeichnet, dass** jede Lasche (13 bis 17; 130 bis 170; 710 bis 713; 721 bis 724; 731 bis 735) jedes Zubehörteils des Weiteren dazu ausgebildet ist, gegen das Metallblech (1) oder gegen ein zwischen der Lasche und dem Metallblech angeordnetes Stützteil, welches durch eine Schraubenmutter (27) mit dem Schaft (26) der Befestigungselemente verschraubt ist, gedrückt zu werden.

7. System nach einem der vorangehenden Ansprüche, **dadurch gekennzeichnet, dass** die Oberfläche (12) jedes Zubehörteils (7) mit Öffnungen (23) aufweisenden Senkungen (19 bis 22) versehen ist, welche dazu ausgebildet sind, ein weiteres Zubehörteil (28) abnehmbar zu befestigen.

8. System nach Anspruch 7, **dadurch gekennzeichnet, dass** das auf jedem Zubehörteil (7) befestigte weitere Zubehörteil eine dekorative Platte (28) ist, deren Größe größer ist als die des Zubehörteils (7).

9. Anordnung umfassend:
- ein Metallblech (1)
- Befestigungselemente (25; 26), welche dazu ausgebildet sind, das Metallblech (1) dauerhaft auf einer Unterkonstruktion zu befestigen, und
- ein System zur Abdeckung nach einem der Ansprüche 1 bis 8, bei dem die Laschen (13 bis 17; 130 bis 170; 710 bis 713; 721 bis 724; 731 bis 735) auf einem auf dem Metallblech (1) vorgesehenen Aufnahmebereich (Z) aufliegen und mit den Befestigungselementen (25; 26) zusammenwirken, um das Zubehörteil abnehmbar auf dem Aufnahmebereich zu befestigen.

10. Anordnung nach Anspruch 9, **dadurch gekennzeichnet, dass** das Metallblech ein Metallblech zur Verkleidung (1) ist.

## Claims

1. System for covering at least one section of the surface of a sheet (1), especially a cladding sheet, which is permanently fixed to an underlying structure by fixing members,
the system including accessories (7; 70; 700; 720; 730) which are juxtaposed in at least one direction of coverage of the sheet so that a junction zone (24; 76), which is straight and of even width, is delimited between the adjacent edges of two juxtaposed accessories,
wherein each accessory (7; 70; 700; 720; 730) comprises, on each of its edges, a lip (8 to 11; 71 to 74) which is bent relative to the remainder of the accessory and at the free end of which there extends at least one lug (13 to 17; 130 to 170; 710 to 713; 721 to 724; 731 to 735) for resting on a receiving zone (Z) formed on the sheet (1), said at least one lug being in one piece with the lip, and the lugs of each accessory being shaped to cooperate with said fixing members so as to fix the accessory to the receiving zone,
and wherein the lugs (13 to 17; 130 to 170; 710 to 713; 721 to 724; 731 to 735) provided on the adjacent edges of two juxtaposed accessories (7; 70; 700; 720; 730) do not overlap with one another along said corresponding junction zone (24; 76),
**characterised in that** the lugs (13 to 17; 130 to 170; 710 to 713; 721 to 724; 731 to 735) provided on the adjacent edges of two juxtaposed accessories (7; 70; 700; 720; 730) are in alignment alternately along said corresponding junction zone (24; 76), each accessory accordingly being removable.

2. System according to claim 1, **characterised in that** each accessory is in the form of a parallelepipedal plate (7; 70; 700; 720; 730) which is made of a rigid material and the sides of which are provided with the lugs (13 to 17; 130 to 170; 710 to 713; 721 to 724; 731 to 735).

3. System according to claim 2, **characterised in that** the parallelepipedal plate (7; 70; 700; 720; 730) of each accessory has a square base.

4. System according to either claim 2 or claim 3, **characterised in that**, on a first (10; 74) of the sides of the parallelepipedal plate (7; 70; 730) of each accessory, a first (13; 130; 732) of the lugs (13 to 17; 130 to 170; 731 to 735) is fixed to one end of that first side, which is opposite an end of a second (11; 73) of the sides; **in that**, on the second side (11; 73) and a third (8; 72) of the sides of the plate, second (14; 140; 733) and third (15; 150; 734) lugs are fixed in a central position of the second and third sides, respectively; and **in that**, on the fourth side (9; 71) of the plate, which connects the first (10; 74) and second (11; 73) sides to one another, fourth (16; 160; 731) and fifth (17; 170; 735) lugs are fixed in the vicinity of the ends of that fourth side.

5. System according to any one of the preceding claims, **characterised in that** each lug (13 to 17; 130 to 170; 710 to 713; 721 to 724; 731 to 735) of each accessory is drilled with at least one orifice (18; 714) adapted to receive a rod (26) of said fixing members in order to fix the accessory to the receiving zone (Z) of the sheet (1).

6. System according to claim 5, **characterised in that** each lug (13 to 17; 130 to 170; 710 to 713; 721 to 724; 731 to 735) of each accessory is further adapted to be gripped against the sheet (1) or against a supporting part interposed between the lug and the sheet, by means of a nut (27) screwed onto the rod (26) of said fixing members.

7. System according to any one of the preceding claims, **characterised in that** the upper face (12) of each accessory (7) is provided with recesses (19 to 22) provided with orifices (23) adapted to removably fix another accessory (28).

8. System according to claim 7, **characterised in that** the other accessory fixed to each accessory (7) is a decorative plate (28), the dimensions of which are greater than those of the accessory (7).

9. Assembly, comprising:
- a sheet (1),
- fixing members (25; 26) adapted to permanently fix the sheet (1) to an underlying structure, and
- a covering system according to any one of claims 1 to 8, the lugs (13 to 17; 130 to 170; 710 to 713; 721 to 724; 731 to 735) of which rest on a receiving zone (Z) formed on the sheet (1) and cooperate with said fixing members (25; 26) so as to removably fix the accessory to the receiving zone.

10. Assembly according to claim 9, **characterised in that** the sheet is a cladding sheet (1).
